# EUROPÄISCHE PATENTSCHRIFT

(11) **EP 0 278 064 B1**
(45) Veröffentlichungstag und Bekanntmachung des Hinweises auf die Patenterteilung: **23.10.1991**
(21) Anmeldenummer: 87116359.8
(22) Anmeldetag: 06.11.1987
(51) Int. Cl.: H01H 50/28, H01H 71/24

(54) **Magnetsystem für Schnellabschaltung**
Magnet system for rapid disconnection
Système magnétique pour déconnexion rapide

(30) Priorität: 19.12.1986 DE 3643510
(43) Veröffentlichungstag der Anmeldung: 17.08.1988
(73) Patentinhaber: Felten & Guilleaume Energietechnik AG, D-51058 Köln (DE)
(72) Erfinder: Zielasko, Horst, D-2890 Nordenham (DE)

(56) Entgegenhaltungen:
- DE-A- 3 008 295
- DE-B- 2 000 138
- DE-B- 2 029 607
- DE-U- 7 421 405
- US-A- 4 259 652

## Beschreibung

Die Erfindung bezieht sich auf ein Magnetsystem für Schnellabschaltung gemäß dem Oberbegriff des Anspruchs 1.

Ein derartiges Magnetsystem ist bereits bekannt (DE-PS 20 29 607). Das in einem Kunststoffgehäuse für Relais untergebrachte Magnetsystem besitzt einen Klappanker, der eine Ankerhalterung in Form einer Blattfeder verwendet. Diese Blattfeder ist am Spulenkörper des Magnetsystems befestigt, was mit einer verhältnismäßig ausgedehnten Aufhängung verbunden ist. Eine schiebende Ankerbewegung in Längsrichtung ist die Folge und es kommt zu einem starken Abrieb an der hinteren Schneidkante des betreffenden Polstücks. Da der auf dem anderen Polstück aufgeschobene Spulenkörper ein gewisses Spiel hat, lassen sich zudem die Maßverhältnisse nicht einwandfrei fixieren. Die für das Zusammenspiel mit der Blattfeder wichtige Zugfeder, die bei der Klappankerbewegung eine große Rolle spielt, ist wegen ihrer Befestigung mit einer senkrecht zur Achse der Feder angebrachten Öseneinrichtung der Bodenplatte verhältnismäßig schwierig zu montieren.

Es ähnliches Magnetsystem ist ferner aus der DE-PS 20 00 138 bekannt. Auch hier ist die Ankerhalterung als Blattfeder ausgeführt, die einerseits auf einem Polschuh befestigt ist und andererseits mit einem Klappanker verbunden ist. Eine Schraubfeder sorgt durch Kippen des Klappankers für die Auftrennung des magnetischen Kreises. Das Zusammenwirken des Klappankers mit der Blattfeder und der Schraubenfeder ist aus konstruktiven Gründen jedoch verhältnismäßig kompliziert und verlangt eine aufwendige Justage.

Der Erfindung liegt daher die Aufgabe zugrunde, ein Magnetsystem der zuvor geschilderten Art mit dem Ziel weiterzuentwickeln, die Langzeitstabilität und die Funktionssicherheit gegenüber den bekannten Magnetsystemen zu verbessern. Da die Probleme beim Magnetsystem vorwiegend mechanischer Art sind, gilt das Hauptaugenmerk einer Verbesserung der beweglichen Teile des Systems, wie Klappanker, Ankerhalterung und Zugfeder.

Diese Aufgabe wird erfindungsgemäß durch die im Kennzeichen des Anspruchs 1 angegebene Kombination von konstruktiven Merkmalen gelöst.

Die mit der Erfindung erzielten Vorteile bestehen in einer Verbesserung der mechanischen Lebensdauer und einer Erhöhung des Automatisierungsgrades. Das einfache Aufstecken der Blattfeder auf eines der Polstücke und die stabilen Maßverhältnisse zwischen dem Polstück mit dem Spulenkörper und dem Anker und das Einstecken des freien Endes der Zugfeder zwischen dem verlängerten Teil des Spulenkörpers und der Bodenplatte tragen wesentlich dazu bei, die gesteckten Ziele zu erreichen.

Vorteilhafte Weiter- und Ausbildungen des Gegenstandes nach Anspruch 1 sind in den Unteransprüchen angegeben.

So ist es von Vorteil, daß der theoretische Biegepunkt der Blattfeder über der Schneidkante des freien Polstücks liegt (Anspruch 3). Die Blattfeder hat nicht nur die Aufgabe, den Anker sicher zu führen, damit er immer auf die gleiche Stelle des Gegenpolstücks trifft. Durch ihre Formgebung erfüllt die Blattfeder auch die Aufgabe, die Kraftkomponente, die beim Abkippen des Ankers über die hintere Schneidkante durch die Zugfeder entsteht, so zu kompensieren, daß mindestens eine Verringerung der Belastung dieser Kante entsteht. Dies kann durch entsprechende Wahl der Gegenkraftkomponente, die von der Blattfeder erzeugt wird, sogar soweit gehen, daß der Anker während seiner Kippbewegung von dieser Schneidkante gänzlich abhebt, was bewirkt, daß während der Lebensdauer des Magnetsystems diese Kante überhaupt keinen Verschleiß aufweist.

Da der theoretische Biegepunkt für die Wirkungsweise des Klappankers von großer Bedeutung ist, ist es von Vorteil, wenn man diesen Biegepunkt durch die Wahl von Ausnehmungen in den verbleibenden Seitenstreifen der Blattfeder festlegen kann (Anspruch 4).

Zum Aufstecken der Ankerhalterung dient eine kastenförmige Verlängerung, die vorteilhafterweise derart vorgebogen ist, daß sie auf dem freien Polstück federnd und selbstklemmend sitzt (Anspruch 5).

Zusätzlich zu dieser Maßnahme kann man die kastenförmige Verlängerung mittels doppelseitiger Punktschweißung am freien Polstück befestigen, womit die Ankerhalterung vorteilhafterweise exakt fixiert ist (Anspruch 7).

Das Einschneiden an allen Ecken der kastenförmigen Verlängerung und das anschließende Aufbiegen der eingeschnittenen Seitenteile erleichtert das Aufstecken der Ankerhalterung (Anspruch 8).

Bei der Zugfeder genügt es, wenn man das freie Ende in das verlängerte Teil des Spulenkörpers von unten einsteckt, wobei die Bodenplatte die Aufgabe übernimmt, das Zugfederende gegen Herausfallen zu halten (Anspruch 9).

Ein Ausführungsbeispiel der Erfindung ist in Zeichnungen dargestellt und wird im folgenden näher erläutert. Es zeigen
- Fig. 1: ein Magnetsystem mit geschlossenem Anker, in Seitenansicht und im Schnitt
- Fig. 2: dieses Magnetsystem mit geöffnetem Anker
- Fig. 3: eine zu diesem Magnetsystem gehörende Ankerhalterung in Vorderansicht
- Fig. 4: in Seitenansicht
- Fig. 5: in Draufsicht
- Fig. 6: eine weitere Ausführung der Ankerhalterung, in Draufsicht

Nach Fig. 1 und 2 besteht das Magnetsystem aus einem Joch 1, zu dem rechtwinklig hierzu zwei Polstücke 2 und 3 angeordnet sind. Auf den beiden Polstücken liegt ein Klappanker 4, der über eine Schneidkante 31 des Polstücks 3 abkippt. Hierzu ist der Klappanker über seine Auflagefläche auf dem Polstück 3 hinaus verlängert. Der Klappanker wird durch eine Ankerhalterung 7 gehalten, die aus einer Blattfeder 71 und einer kastenförmigen Verlängerung 72 besteht. Die Blattfeder ist mit dem verlängerten Teil des Klappankers im Verbindungspunkt 73 verbunden, während das kastenförmige Teil auf dem Polstück 3 aufgesteckt ist. Ein Spulenkörper 5 mit einer Wicklung sitzt auf dem Polstück 2. An der von den Polstücken abgewandten Seite des Klappankers befindet sich ein Auslösestift 6, der eine Kappe 12 durchdringt. Im verlängerten Teil des Klappankers befindet sich eine Bohrung 41, in welche die Öse 81 einer Zugfeder 8 eingehängt ist. Die Blattfeder besitzt einen theoretischen Biegepunkt 74, der über der Schneidkante 31 des Polstücks 3 liegt. Der Spulenkörper 5 weist ein verlängertes Teil 51 auf, das mit einer Einstecköffnung 10 für die Zugfeder 8 ausgestattet ist. Hierzu ist die Zugfeder am Ende mit zwei Windungen ausgestattet, die im Durchmesser größer als die übrigen Durchmesser sind. Die beiden größeren Windungen kommen in einer Mulde 131 der Bodenplatte 13 zu liegen. Da die zwei letzten Windungen in ihrem Durchmesser größer als die Einstecköffnung 10 sind, erfolgt die Halterung des Zugfederendes nach Einlegen der beiden letzten Windungen in die Mulde und durch Zusammenfügen des Spulenkörpers mit der Bodenplatte. Der Spulenkörper ist mit stiftförmigen Ansätzen 52 versehen, die in Bohrungen der Bodenplatte eingesteckt und anschließend verschweißt werden. Die Bodenplatte enthält außerdem noch eine Mulde, in welcher ein Permanentmagnet 11 eingesetzt ist.

Nach Fig. 3 bis 5 besteht die Ankerhalterung 7 aus einer Blattfeder 71 und einer kastenförmigen Verlängerung 72. Mit 73 ist der Verbindungspunkt der Blattfeder mit dem Klappanker bezeichnet. Ein theoretischer Biegepunkt 74 besteht im Bereich der Blattfeder derart, daß dieser Biegepunkt nach Aufstecken der Ankerhalterung auf dem Polstück 3 über der Schneidkante dieses Polstücks zu liegen kommt. Die Blattfeder besitzt einen Ausschnitt 75, der eine etwa rechteckige Form aufweist. Die im Bereich dieses Ausschnitts verbleibenden Seitenstreifen 76 sind so beschaffen, daß der Klappanker sich ungehindert bewegen kann. Um eine federnde Wirkung der kastenförmigen Verlängerung zu erreichen, sind die Seitenteile mit Biegewinkeln 77 vorgebogen, die kleiner als 90° sind. Um die Ankerhalterung leichter auf das Polstück 3 aufsetzen zu können, sind die unteren Ecken der Seitenteile mit einem Einschnitt 78 versehen und die Seitenteile bis in Höhe der Einschnitte leicht nach außen gebogen.

Nach Fig. 6 besteht auch die Möglichkeit, den theoretischen Biegepunkt mit Hilfe von Ausnehmungen 79 festzulegen.

## Patentansprüche

1. Magnetsystem für Schnellabschaltung, bestehend aus einem Joch mit Polstücken, einem Klappanker mit Ankerhalterung und mit einer die Rückstellkraft für den Anker liefernden Zugfeder, aus einem auf eines der Polstücke aufsteckbaren Spulenkörper mit einer Wicklung, aus einem Permanentmagneten, sowie einem diese Teile umschließenden aus einer Bodenplatte und einer Kappe bestehenden Gehäuse, **dadurch gekennzeichnet,** daß die Ankerhalterung (7) als Blattfeder (71) mit einer kastenförmigen, auf dem freien Polstück (3) aufsteckbaren Verlängerung (72) ausgebildet ist, wobei die Blattfeder abgebogen und mit dem Ende des über dem freien Polstück herausragenden Klappankers (4) verbunden ist, und daß in unmittelbarer Nähe des Verbindungspunktes (73) von Blattfeder und Klappanker die Zugfeder (8) mit ihrer Öse (81) in einer Bohrung (41) des Klappankers eingehängt ist, und daß das freie Ende der Zugfeder von einem verlängerten Teil (51) des Spulenkörpers (5) gehalten wird, der mittels stiftförmigen Ansätzen (52) mit der Bodenplatte (13) fest verbunden ist.

2. Magnetsystem nach Anspruch 1, **dadurch gekennzeichnet,** daß die Blattfeder (71) einen etwa rechteckigen Ausschnitt (75) aufweist, wobei die verbleibenden Seitenstreifen (76) im Bereich dieses Ausschnitts derart zu beiden Seiten des Klappankers (4) angeordnet sind, daß dieser zwischen den Seitenstreifen frei beweglich ist.

3. Magnetsystem nach einem der Ansprüche 1 oder 2, **dadurch gekennzeichnet,** daß der theoretische Biegepunkt (74) der Blattfeder (71) über der Schneidkante (31) des freien Polstücks (3) liegt, wobei die Seitenstreifen (76) im Bereich des theoretischen Biegepunkts im Querschnitt vermindert sind.

4. Magnetsystem nach einem der Ansprüche 1 oder 2, **dadurch gekennzeichnet,** daß der theoretische Biegepunkt (74) durch Wahl von Ausnehmungen (79) in den Seitenstreifen (76) festgelegt wird.

5. Magnetsystem nach den Ansprüchen 1 bis 4, **dadurch gekennzeichnet,** daß die kastenförmige Verlängerung (72) derart vorgebogen ist, daß sie auf dem freien Polstück (3) federnd und selbstklemmend sitzt.

6. Magnetsystem nach den Ansprüchen 1 bis 5, **dadurch gekennzeichnet,** daß die kastenförmige Verlängerung (72) Biegewinkel (77) aufweist, die kleiner als 90° sind.

7. Magnetsystem nach den Ansprüchen 1 bis 6, **dadurch gekennzeichnet,** daß die kastenförmige Verlängerung (72) durch doppelseitige Punktschweißung am freien Polstück (3) befestigt ist.

8. Magnetsystem nach den Ansprüchen 1 bis 7, **dadurch gekennzeichnet,** daß das zum Joch (1) gewandte Ende der kastenförmigen Verlängerung (72) an allen Ecken eingeschnitten ist und daß die Seitenteile in Höhe der Einschnitte (78) leicht nach außen gebogen sind.

9. Magnetsystem nach den Ansprüchen 1 bis 8, **dadurch gekennzeichnet,** daß die Zugfeder (8) in das verlängerte Teil (51) des Spulenkörpers (5) von unten eingesteckt und von der Bodenplatte (13) gegen Herausfallen gehalten wird.

10. Magnetsystem nach den Ansprüchen 1 bis 9, **dadurch gekennzeichnet,** daß die zur Bodenplatte (13) gewandten zwei letzten Windungen der Zugfeder (8) im Durchmesser etwas größer als die übrigen Windungen sind.

11. Magnetsystem nach den Ansprüchen 1 bis 10, **dadurch gekennzeichnet,** daß die Zugfeder (8) in eine Mulde (131) der Bodenplatte (13) eingelegt ist, wobei das Ende der Zugfeder schlaufenartig mit einem Auslauf senkrecht zur Achse der Zugfeder verläuft.

## Claims

1. Magnet system for rapid disconnection, comprising: a yoke having pole pieces; a hinged armature with armature mount and having a tension spring supplying the restoring force for the armature; a coil former, which may be pushed onto one of the pole pieces, with a winding; a permanent magnet; and a housing comprising a base plate and a top cap and enclosing these parts, characterized in that the armature mount (7) is constructed as a leaf spring (71) with a box-type elongation piece (72) which may be pushed onto the free pole piece (3), the leaf spring being bent off and being connected to the end of the hinged armature (4) projecting over the free pole piece, and in that the tension spring (8) is suspended by means of its loop (81) in a drilled hole (41) of the hinged armature in direct proximity to the connection point (73) of leaf spring and hinged armature, and in that the free end of the tension spring is held by an elongated part (51) of the coil former (5) which is securely connected to the base plate (13) by means of pin-type attachment pieces (52).

2. Magnet system according to Claim 1, characterized in that the leaf spring (71) has an approximately rectangular cut-out (75), the remaining side strips (76) being arranged in the region of this cut-out on both sides of the hinged armature (4) such that the latter is freely movable between the side strips.

3. Magnet system according to one of Claims 1 or 2, characterized in that the theoretical bending point (74) of the leaf spring (71) lies above the cutting edge (31) of the free pole piece (3), the side strips (76) being of reduced cross-section in the region of the theoretical bending point.

4. Magnet system according to one of Claims 1 or 2, characterized in that the theoretical bending point (74) is established by the choice of recesses (79) in the side strips (76).

5. Magnet system according to Claims 1 to 4, characterized in that the box-type elongation piece (72) is bent forward such that it is seated in a resilient and self-clamping manner on the free pole piece (3).

6. Magnet system according to Claims 1 to 5, characterized in that the box-type elongation piece (72) has bending angles (77) which are smaller than 90°.

7. Magnet system according to Claims 1 to 6, characterized in that the box-type elongation piece (72) is fixed to the free pole piece (3) by direct spot welding.

8. Magnet system according to Claims 1 to 7, characterized in that the end of the box-type elongation piece (72) facing the yoke (1) has incisions at all corners, and in that the side parts are bent outwards slightly at the height of the incisions (78).

9. Magnet system according to Claims 1 to 8, characterized in that the tension spring (8) is inserted into the elongated part (51) of the coil former (5) from below and is prevented from falling out by the base plate (13).

10. Magnet system according to Claims 1 to 9, characterized in that the last two windings of the tension spring (8) facing the base plate (13) are somewhat larger in diameter than the other windings.

11. Magnet system according to Claims 1 to 10, characterized in that the tension spring (8) is placed in a cavity (131) of the base plate (13), the end of the tension spring running in the manner of a loop ending in a direction perpendicular to the axis of the tension spring.

## Revendications

1. Système magnétique pour déconnexion rapide, consistant en une culasse avec des pièces polaires, une armature battante avec un support d'armature et avec un ressort de traction fournissant la force de rappel de l'armature, en un corps de bobine pouvant être emboîté sur l'une des pièces polaires, avec un enroulement, en un aimant permanent, ainsi qu'un carter entourant ces pièces consistant en un socle et un boîtier, caractérisé en ce que le support (7) d'armature est constitué comme un ressort à lame (71) avec un prolongement (72) pouvant être enfilé sur la pièce polaire libre (3), le ressort à lame étant recourbé et relié à l'extrémité de l'armature battante (4) saillant au-dessus de la pièce polaire libre et en ce qu'à proximité immédiate de point de jonction (73) du ressort à lame et de l'armature battante le ressort de traction (8) est accroché par son crochet (81) dans un perçage (41) de l'armature battante et en ce que l'extrémité libre du ressort de traction est maintenue par une partie (51) en prolongement du corps de bobine (5), qui est reliée de façon fixe au socle (13) au moyen de saillies (52) en forme d'ergots.

2. Système magnétique selon la revendication 1, caractérisé en ce que le ressort à lame (71) présente une section (75) sensiblement rectangulaire, les bandes latérales (76) subsistent dans la zone de cette section étant disposées des deux côtés de l'armature battante (4) de telle façon que celle-ci peut librement se mouvoir entre les bandes latérales.

3. Système magnétique selon l'une des revendication 1 ou 2, caractérisé en ce que le point théorique de basculement (74) du ressort à lame (71) se trouve au-dessus de l'arête du couteau (31) de la pièce polaire libre (3), les bandes latérales (76) dans la zone du point de basculement théorique ayant une section réduite.

4. Système magnétique selon l'une des revendications 1 ou 2, caractérisé en ce que le point de basculement théorique (74) est déterminé par le choix d'évidements (79) pratiqués dans les bandes latérales.

5. Système magnétique selon l'une des revendications 1 à 4, caractérisé en ce que la prolongation en forme de boite est recourbée de telle façon qu'elle repose en faisant ressort sur la pièce polaire libre et s'autobloquant.

6. Système magnétique selon les revendications 1 à 5, caractérisé en ce que la prolongation en forme de boite (72) présente des angles de courbure (77), qui sont inférieurs à 90°.

7. Système magnétique selon les revendications 1 à 6, caractérisé en ce que la prolongation en forme de boite (72) est fixée par des points de soudure des deux côtés sur la pièce polaire libre.

8. Système magnétique selon les revendications 1 à 7, caractérisé en ce que l'extrémité, tournée vers la culasse (71) du prolongement (72) en forme de boite est entaillée dans tous les coins et que les parties latérales sont légèrement recourbées vers l'extérieur dans le haut des entailles (78).

9. Système magnétique selon les revendications 1 à 8, caractérisé en ce que le ressort de traction (8) est enfilé dans la partie prolongée (51) du corps de bobine (5) par en-dessous et est empêché de tomber du socle (13).

10. Système magnétique selon les revendications 1 à 9, caractérisé en ce que les deux dernières spires du ressort de traction (8) tournées vers le socle (13) ont un diamètre un peu plus grand que les autres spires.

11. Système magnétique selon les revendications 1 à 10, caractérisé en ce que le ressort de traction (8) est engagé dans une cavité (131) du socle (13) l'extrémité du ressort de traction s'étendant à la manière d'une boucle perpendiculairement à l'axe du ressort de traction.
